# FASCICULE DE BREVET EUROPEEN

(11) **EP 1 244 175 B1**
(45) Date de publication et mention de la délivrance du brevet: **11.04.2018**
(21) Numéro de dépôt: 02005623.0
(22) Date de dépôt: 12.03.2002
(51) Int. Cl.: H01Q 7/00, H01Q 1/32, H01Q 23/00, H01Q 9/27

(54) **Antenne à spires émettrices de signaux dans une bande déterminée de fréquences**
Antennenspule um Signale in einem bestimmten Frequenzband zu senden
Antenna coil for transmitting a signal in a determined frequencies bandwidth

(30) Priorité: 20.03.2001 FR 0103742
(43) Date de publication de la demande: 25.09.2002
(73) Titulaire: Valeo Sécurité Habitacle, 94046 Créteil Cedex (FR)
(72) Inventeur: Rydel, Charles M., 75012 Paris (FR)
(74) Mandataire: Pothmann, Karsten

(56) Documents cités:
- EP-A- 0 289 136
- WO-A-87/04865
- US-A- 4 626 816
- US-A- 4 973 958
- PATENT ABSTRACTS OF JAPAN vol. 009, no. 189 (E-333), 6 août 1985 (1985-08-06) & JP 60 057703 A (MATSUSHITA DENKI SANGYO KK), 3 avril 1985 (1985-04-03)

## Description

L'invention est relative à une antenne émettrice de rayonnement électromagnétique comportant un ensemble de spires. Elle concerne plus particulièrement, mais non exclusivement, une antenne filaire qui est formée à partir d'une nappe ou ruban de fils parallèles.

Le document EP0289136 décrit un dispositif selon le préambule de la revendication 1. Dans ce qui suit, on considérera à titre d'exemple préféré une antenne filaire d'émission destinée à transmettre des signaux carrés dans une bande de fréquences relativement étroite. Un tel dispositif d'émission est utilisé, notamment pour transmettre des signaux d'un véhicule automobile vers un objet portatif normalement détenu par le titulaire du véhicule ; à la suite d'une interrogation transmise du véhicule vers l'objet, ce dernier émet vers le véhicule un signal d'identification qui est utilisable pour permettre le déverrouillage des portières et/ou le contact d'actionnement du véhicule. Ce système de communication entre le véhicule et l'objet portatif évite l'introduction de clés dans des serrures.

De façon générale, un émetteur ne doit transmettre que les fréquences pour lesquelles il est prévu afin de ne pas provoquer de parasites dans d'autres domaines de fréquences qui sont habituellement utilisés pour d'autres émissions. Dans le cas de l'émission de signaux carrés, les risques d'émission dans des bandes de fréquences adjacentes sont importants.

L'invention résulte de la constatation que les émissions indésirées ont principalement pour origine les capacités parasites ainsi que les inductances des spires.

Pour diminuer ces capacités et inductances parasites, l'invention prévoit que les spires émettrices forment une nappe de fils dans laquelle on prévoit une spire portée à un potentiel de référence, tel que la masse, entre deux spires d'émission.

On a constaté qu'avec cette disposition, les capacités parasites entre spires sont diminuées, ce qui évite l'émission de signaux en dehors de la bande de fréquence utilisée.

Les spires portées à la tension de référence peuvent être actives ou inactives, c'est-à-dire qu'elles constituent des spires d'émission ou qu'elles constituent seulement des spires de protection ou blindage.

Dans le premier cas (spires d'émission), l'ensemble des spires portées au potentiel de référence constitue un ensemble de spires en parallèle analogue à une seule spire.

Dans un mode de réalisation, l'antenne est associée à un circuit d'émission dans lequel les signaux à émettre sont appliqués à un interrupteur commandé de façon à le rendre alternativement conducteur et bloqué et l'antenne comporte une inductance primaire constituée d'une spire ou de plusieurs spires en parallèle et une inductance secondaire en série avec cette inductance primaire, cette inductance comportant une ou plusieurs spires en série. L'interrupteur commandé est relié à la jonction entre ces deux inductances, un condensateur étant disposé aux bornes de l'ensemble des deux inductances en série et le montage est tel que, lorsque l'interrupteur est conducteur, l'inductance primaire se charge en énergie, et lorsque l'interrupteur est ouvert, cette énergie est fournie au circuit oscillant constitué par les deux inductances en série et le condensateur, la résistance de perte de ce circuit oscillant étant négligeable.

Ainsi, les deux inductances, qui constituent l'antenne, forment un autotransformateur. Avec cette réalisation, l'intensité du courant émis est particulièrement élevée. En outre, la transmission est rapide.

En bref, l'invention concerne une antenne filaire pour dispositif d'émission de signaux radio-électriques périodiques dans une bande déterminée de fréquences comprenant un ensemble de spires filaires. Cette antenne est telle que deux spires émettrices sont séparées par une spire portée à un potentiel de référence tel que la masse.

La spire (ou les) spire(s) portée(s) à un potentiel de référence peut constituer aussi une (ou des) spire(s) d'émission. Dans ce cas, plusieurs spires portées à un potentiel de référence peuvent être disposées en parallèle.

Selon une réalisation, la (les) spire(s) portée(s) à un potentiel de référence et les autres spires émettrices forment un autotransformateur.

Les spires font par exemple partie d'une nappe de fils solidaires les uns des autres.

Dans un mode de réalisation, la liaison des spires les unes aux autres est effectuée par l'intermédiaire d'une plaquette (24) de type circuit imprimé.

Lorsque la (les) spire(s) portée(s) à un potentiel de référence constitue une (des) spire(s) d'émission, l'antenne peut être utilisée dans un dispositif d'émission d'informations d'un véhicule vers un objet portatif se trouvant à proximité du véhicule, ce dispositif étant destiné à transmettre des signaux rendant alternativement conducteur et bloqué un interrupteur commandé, tel qu'un transistor, ce dispositif étant tel que, pour l'émission, on prévoit au moins une spire primaire d'émission et, en série avec cette spire primaire, des spires secondaires en série, l'interrupteur commandé étant relié à la jonction entre la spire primaire et les spires secondaires, un condensateur étant disposé aux bornes de l'ensemble de ces spires en série, le montage étant tel que, lorsque l'interrupteur est conducteur, la spire primaire se charge en énergie, et lorsque l'interrupteur est ouvert, cette énergie est fournie au circuit oscillant constitué par l'ensemble des spires en série et le condensateur.

D'autres caractéristiques et avantages de l'invention apparaîtront avec la description de certains de ses modes de réalisation, celle-ci étant effectuée en se référant aux dessins ci-annexés sur lesquels :
la figure 1 représente un dispositif émetteur à bord d'un véhicule,
la figure 2 représente les spires du dispositif de la figure 1 disposées conformément à l'invention,
la figure 2a montre un détail de l'antenne représentée sur la figure 2,
la figure 3 est un schéma analogue à celui de la figure 1 pour un autre dispositif d'émission,
la figure 4 représente un mode de réalisation conforme à l'invention des spires d'émission du dispositif de la figure 3, et
la figure 4a est un schéma montrant les liaisons entre spires de l'antenne représentée sur la figure 4.

Les antennes que l'on va décrire en relation avec les figures, notamment les figures 2 et 4, sont destinées à l'émission d'informations d'un véhicule automobile vers un objet portatif à proximité. De telles antennes filaires sont excitées par des signaux carrés. La figure 1 et la figure 3 représentent des exemples de réalisation de circuits d'émission.

Le circuit d'émission, connu en lui-même, représenté sur la figure 1 comporte, entre une borne 10, sur laquelle est appliqué le pôle positif d'une batterie du véhicule, et la masse, une inductance 12 et un transistor MOS 14. Le point commun au transistor 14 et à l'inductance 12 est relié à la masse par l'intermédiaire d'un condensateur 16, d'une bobine ou antenne 18 d'émission, et d'une résistance 20.

Sur l'électrode de commande 14₁ du transistor 14, sont appliqués des signaux carrés qui rendent le transistor alternativement bloqué et conducteur.

Lorsque le transistor 14 est conducteur, l'inductance 12 accumule de l'énergie qu'elle restitue à l'antenne 18 lorsque ce transistor est bloqué.

Les signaux appliqués sur l'électrode 14₁ du transistor 14 peuvent être modulés de deux manières différentes. Dans la première manière, les créneaux appliqués sur l'électrode 14₁ ont une fréquence constante mais une émission sur plusieurs périodes correspond, par exemple, à un "1" tandis qu'une absence d'émission correspond à un "0". Une telle commande par tout ou rien est quelquefois dénommée modulation d'amplitude. Elle peut être utilisée pour émettre un signal de réveil d'un badge se trouvant à proximité.

Les signaux de commande du transistor peuvent être aussi modulés en fréquence, c'est-à-dire que les informations à transmettre par l'antenne 18 sont représentées par la fréquence des signaux carrés appliqués sur l'électrode de commande du transistor 14.

L'antenne 18 est constituée de spires dont chacune a la forme générale d'un rectangle. Ces spires sont noyées dans le toit du véhicule (non montré) et sont formées à partir d'une nappe de fils isolés 22₁ à 22₇ formant un ruban.

Les extrémités des fils sont connectées à une plaquette de circuit imprimé 24 (figure 2a) qui comporte des chemins conducteurs permettant que les spires soient connectées en série dans l'ordre suivant : 22₁, 22₃, 22₅, 22₂, 22₄, 22₆ et 22₇. Les spires de rang pair 22₂, 22₄ et 22₆ présentent chacune une borne à la masse. Pour simplifier, un seul chemin conducteur 26 a été représenté sur la figure 2a.

Ainsi, l'inductance à sept spires 22₁ à 22₇ comporte une alternance de fils disposés les uns à la suite des autres, un fil (constituant une spire) étant précédé et suivi par un fil à la masse.

Les spires 22₂, 22₄ et 22₆ à la masse constituent des écrans qui réduisent les capacités parasites entre spires. Dans ces conditions, on a constaté que les émissions hors de la bande utile de fréquences sont négligeables.

Dans le mode de réalisation de l'invention qui est représenté sur la figure 3, le dispositif émetteur comporte, comme celui représenté sur la figure 1, un transistor 30, par exemple de type MOS, sur l'électrode de commande 31 duquel sont appliqués des signaux rectangulaires. Une borne de ce transistor interrupteur 30 est reliée à la masse tandis que son autre borne est reliée à un point de connexion 32 entre une inductance primaire 34 et une inductance secondaire 36. Les inductances 34 et 36 sont constituées par des spires en série. La borne de l'inductance 34 qui est opposée à la borne 32 de jonction au transistor 30 est reliée à la borne positive (+) 38 d'une batterie d'accumulateurs dont l'autre borne est connectée à la masse.

En outre, aux bornes de l'ensemble des deux inductances 34 et 36 en série, est disposé un condensateur 40.

Dans le mode de réalisation représenté sur les figures 4 et 4a, les inductances 34 et 36, constituant l'antenne émettrice, sont formées à partir d'une nappe de fils 42₀ à 42₈ dans laquelle les fils 42₀ et 42₈ en ruban constituent un blindage extérieur, ces fils 42₀ et 42₈ étant à la masse et ne constituant pas des spires pour les inductances 34 et 36.

Comme montré sur la figure 4a, l'inductance 34 est réalisée à partir des fils 42₂, 42₄ et 42₆ en parallèle et l'inductance 36 est réalisée à partir des fils formant des spires en série 42₁, 42₃, 42₅ et 42₇. Comme on peut l'observer sur les figures, les fils 42₂, 42₄ et 42₆ sont de chaque côté au même potentiel, à savoir une extrémité des fils est d'un côté au potentiel positif de la batterie (référence 38 sur la figure 3) et de l'autre côté, ces fils sont tous reliés au même point 32.

Dans ces conditions, on voit que les spires en série de l'ensemble 36 sont séparées l'une de l'autre par une spire de l'inductance 34 à un potentiel de référence. On a constaté que ce montage permettait aussi de limiter les capacités et inductances parasites et permettait, dans ces conditions, des émissions négligeables en dehors de la bande de fréquences utile.

## Revendications

1. Antenne filaire pour dispositif d'émission de signaux radioélectriques périodiques dans une bande déterminée de fréquences, cette antenne comprenant un ensemble de spires filaires (221 - 227 ; 421 - 427), lesdites spires étant aptes à être noyées dans le toit d'un véhicule automobile, **caractérisée en ce que** ledit ensemble de spires filaires présente entre autres plusieurs spires (222, 224, 226, 422, 424, 426) portées à un potentiel de référence tel que la masse, chaque spire portée à un potentiel de référence (222, 224, 226, 422, 424, 426, 428) étant disposée respectivement entre deux autres spires (221, 223, 225, 227, 421, 423, 425, 427) de l'ensemble de spires filaires.

2. Antenne filaire selon la revendication 1, **caractérisée en ce que** les spires (221 - 227) sont connectées en série.

3. Antenne selon la revendication 2, **caractérisée en ce que** la liaison des spires les unes aux autres est effectuée par l'intermédiaire d'une plaquette (24) de type circuit imprimé.

4. Antenne selon la revendication 1, **caractérisée en ce que** les spires (422, 424, 426) portées à un potentiel de référence sont disposées en parallèle.

5. Antenne selon la revendication 4, **caractérisée en ce que** les spires (422, 424, 426) portées à un potentiel de référence et les autres spires émettrices (421, 423, 425, 427) forment un autotransformateur.

6. Antenne selon l'une quelconque des revendications précédentes, **caractérisée en ce que** les spires font partie d'une nappe de fils solidaires les uns des autres.

7. Dispositif d'émission d'informations d'un véhicule vers un objet portatif se trouvant à proximité du véhicule, ce dispositif comprenant une antenne filaire selon l'une quelconque des revendications 4 à 6, ce dipositif étant destiné à transmettre des signaux rendant alternativement conducteur et bloqué un interrupteur commandé (30), tel qu'un transistor, ce dispositif étant tel que, pour l'émission, on prévoit au moins une spire primaire d'émission (34) et, en série avec cette spire primaire (34), des spires secondaires en série (36), l'interrupteur commandé (30) étant relié à la jonction (32) entre la spire primaire (34) et les spires secondaires (36), un condensateur (40) étant disposé aux bornes de l'ensemble de ces spires en série, le montage étant tel que, lorsque l'interrupteur (30) est conducteur, la spire primaire (34) se charge en énergie, et lorsque l'interrupteur (30) est ouvert, cette énergie est fournie au circuit oscillant constitué par l'ensemble des spires en série et le condensateur (40).

## Patentansprüche

1. Drahtantenne für eine Vorrichtung zum Senden von periodischen Funksignalen in einem bestimmten Frequenzband, wobei diese Antenne eine Anordnung von Drahtwindungen (221 - 227; 421 - 427) umfasst, wobei diese Windungen geeignet sind, in das Dach eines Kraftfahrzeugs eingebettet zu werden, **dadurch gekennzeichnet, dass** die Anordnung von Drahtwindungen unter anderem mehrere Windungen (222, 224, 226, 422, 424, 426) aufweist, die an ein Referenzpotential wie etwa Masse gelegt sind, wobei jede an ein Referenzpotential gelegte Windung (222, 224, 226, 422, 424, 426, 428) jeweils zwischen zwei anderen Windungen (221, 223, 225, 227, 421, 423, 425, 427) der Anordnung von Drahtwindungen angeordnet ist.

2. Drahtantenne nach Anspruch 1, **dadurch gekennzeichnet, dass** die Windungen (221 - 227) in Reihe geschaltet sind.

3. Antenne nach Anspruch 2, **dadurch gekennzeichnet, dass** die Verbindung der Windungen miteinander über eine Platte (24) vom Typ einer gedruckten Schaltung erfolgt.

4. Antenne nach Anspruch 1, **dadurch gekennzeichnet, dass** die an ein Referenzpotential gelegten Windungen (422, 424, 426) parallelgeschaltet sind.

5. Antenne nach Anspruch 4, **dadurch gekennzeichnet, dass** die an ein Referenzpotential gelegten Windungen (422, 424, 426) und die anderen Sendewindungen (421, 423, 425, 427) einen Autotransformator bilden.

6. Antenne nach einem der vorhergehenden Ansprüche, **dadurch gekennzeichnet, dass** die Windungen Bestandteil einer Lage von Drähten sind, die fest miteinander verbunden sind.

7. Vorrichtung zum Senden von Informationen eines Fahrzeugs an ein tragbares Objekt, das sich in der Nähe des Fahrzeugs befindet, wobei diese Vorrichtung eine Drahtantenne nach einem der Ansprüche 4 bis 6 umfasst, wobei diese Vorrichtung dazu bestimmt ist, Signale zu übertragen, die einen gesteuerten Schalter (30) wie etwa einen Transistor abwechselnd in einen leitenden und in einen gesperrten Zustand versetzen, wobei diese Vorrichtung so beschaffen ist, dass zum Senden wenigstens eine primäre Sendewindung (34) vorgesehen ist, und, in Reihe mit dieser primären Windung (34), in Reihe geschaltete sekundäre Windungen (36), wobei der gesteuerte Schalter (30) mit der Verbindungsstelle (32) zwischen der primären Windung (34) und den sekundären Windungen (36) verbunden ist, wobei ein Kondensator (40) an den Klemmen der Anordnung dieser in Reihe geschalteten Windungen angeordnet ist, wobei die Schaltung so beschaffen ist, dass, wenn der Schalter (30) leitend ist, die primäre Windung (34) sich mit Energie auflädt, und wenn der Schalter (30) geöffnet ist, diese Energie an den Schwingkreis abgegeben wird, der aus der Anordnung der in Reihe geschalteten Windungen und dem Kondensator (40) besteht.

## Claims

1. Wire antenna for a device for transmitting periodic radio signals in a determined frequency band, this antenna comprising a set of wire coils (221-227; 421-427), said coils being able to be embedded in the roof of a motor vehicle, **characterized in that** said set of wire coils exhibits, *inter alia*, a plurality of coils (222, 224, 226, 422, 424, 426) brought to a reference potential, such as ground, each coil brought to a reference potential (222, 224, 226, 422, 424, 426, 428) being arranged respectively between two other coils (221, 223, 225, 227, 421, 423, 425, 427) of the set of wire coils.

2. Wire antenna according to Claim 1, **characterized in that** the coils (221-227) are connected in series.

3. Antenna according to Claim 2, **characterized in that** the coils are linked to one another by way of a printed circuit board (24).

4. Antenna according to Claim 1, **characterized in that** the coils (422, 424, 426) brought to a reference potential are arranged in parallel.

5. Antenna according to Claim 4, **characterized in that** the coils (422, 424, 426) brought to a reference potential and the other transmitter coils (421, 423, 425, 427) form an autotransformer.

6. Antenna according to any one of the preceding claims, **characterized in that** the coils form part of a layer of wires that are joined to one another.

7. Device for transmitting information from a vehicle to a portable object situated in the vicinity of the vehicle, this device comprising a wire antenna according to any one of Claims 4 to 6, this device being intended to transmit signals putting a controlled switch (30), such as a transistor, alternately into the on state and the off state, this device being such that, for the transmission, there is provided at least one primary transmission coil (34) and, in series with this primary coil (34), secondary coils (36) in series, the controlled switch (30) being linked to the junction (32) between the primary coil (34) and the secondary coils (36), a capacitor (40) being arranged at the terminals of the set of these coils in series, the assembly being such that, when the switch (30) is in the on state, the primary coil (34) is charged with energy, and when the switch (30) is open, this energy is supplied to the oscillating circuit formed by the set of coils in series and the capacitor (40).
